# EUROPÄISCHE PATENTSCHRIFT

(11) **EP 2 086 726 B1**
(45) Veröffentlichungstag und Bekanntmachung des Hinweises auf die Patenterteilung: **13.01.2010**
(21) Anmeldenummer: 07820070.6
(22) Anmeldetag: 07.09.2007
(51) Int. Cl.: B25D 17/04, B25F 5/00

(54) **HANDWERKZEUGMASCHINE MIT EINEM VIBRATIONSGEDÄMPFTEN, MIT EINEM SCHALTER VERSEHENEN HANDGRIFF**
HAND-HELD MACHINE TOOL WITH A VIBRATION-DAMPED HANDLE PROVIDED WITH A SWITCH
MACHINE-OUTIL À MAIN AVEC UNE POIGNÉE AMORTIE DES VIBRATIONS ET POURVUE D'UN COMMUTATEUR

(30) Priorität: 03.11.2006 DE 102006051924
(43) Veröffentlichungstag der Anmeldung: 12.08.2009
(73) Patentinhaber: Robert Bosch GmbH, 70442 Stuttgart (DE)
(72) Erfinder: MEIXNER, Gerhard, 70794 Filderstadt (DE); ENGELFRIED, Uwe, 73760 Ostfildern (DE)
(86) Internationale Anmeldenummer: PCT/EP2007/059415
(87) Internationale Veröffentlichungsnummer: WO 2008/052832

(56) Entgegenhaltungen:
- EP-A- 1 529 603
- WO-A-03/011532
- WO-A-2007/115845
- WO-A-2007/128634
- DE-A1- 3 122 979
- DE-A1- 10 138 123
- DE-B- 1 260 399

## Beschreibung

Die vorliegende Erfindung betrifft eine Handwerkzeugmaschine, insbesondere einen Bohr- und/oder Schlaghammer, mit einem Gehäuse und einem vibrationsgedämpften, in Bezug zum Gehäuse beweglichen und federnd abgestützten U-förmigen Bügelhandgriff.

### Stand der Technik

Insbesondere bei Handwerkzeugmaschinen mit einem schlagenden Antrieb, wie zum Beispiel bei Bohrhämmern, Meißelhämmern und dergleichen, kann die Handwerkzeugmaschine beträchtlichen Vibrationen ausgesetzt sein. Wenn diese Vibrationen auf einen zum Anpressen der Handwerkzeugmaschine gegen ein Werkstück dienenden Handgriff übertragen werden, wird dies vom Bediener nicht nur als unangenehm empfunden, sondern kann bei längerer Exposition auch Gesundheitsschäden zur Folgen haben. Daher werden zur linearen Vibrationsdämpfung von Bohrhämmern bisher zumeist Doppelschalengehäuse verwendet, bei denen der gesamte Hammer in seiner Arbeitsrichtung federnd in einer äußeren Schale aufgehängt ist. Diese Konstruktion ist jedoch verhältnismäßig aufwändig und daher auch teuer.

Aus der EP 1 529 603 ist bereits eine Handwerkzeugmaschine bekannt, die einen vibrationsgedämpften, über Federn in Bezug zum Gehäuse abgestützten Bügelhandgriff aufweist. Bei dieser Handwerkzeugmaschine erstrecken sich Verlängerungen von zwei Schenkelteilen des Bügelhandgriffs bis in einen Hohlraum des Gehäuses, wo sie über Verbinder auf Schwenkarme einwirken, deren Bewegung durch Federn gedämpft wird. Zur Synchronisierung der Bewegung der Schwenkarme und damit der beiden Schenkelteile sind die beiden Schwenkarme durch ein Koppelglied in Form einer Achse verbunden. Innerhalb des hohlen Handgriffs ist dort ein Schalter zum Ein- und Ausschalten der Handwerkzeugmaschine angeordnet.

Aus der DE 101 38 123 A1 ist bereits eine Handwerkzeugmaschine der eingangs genannten Art mit einem vibrationsgedämpften Bügelhandgriff bekannt, bei dem sich einer der beiden Schenkelteile über eine Feder gegen das Gehäuse abstützt und bei dem die Bewegung der beiden Schenkelteile durch zwei gelenkig mit dem Handgriff und dem Gehäuse verbundene Koppelglieder synchronisiert wird, von denen eines platzsparend im Inneren des hohlen Jochteils untergebracht ist.

Darüber hinaus wurde auch in den beiden Patentanmeldungen W02007/128634 A1 und W02007/115845 A1 der Anmelderin, die nur zum Stand der Technik gemäß Artikel 54(3) EPÜ gehören, eine Handwerkzeugmaschine vorgeschlagen, die ein Gehäuse und einen mindestens teilweise hohlen U-förmigen Bügelhandgriff mit einem Jochteil und zwei parallelen Schenkelteilen umfasst, der zur Vibrationsdämpfung in Bezug zum Gehäuse beweglich und federnd abgestützt ist, sowie zwei Koppelglieder zur Synchronisierung von Bewegungen der beiden Schenkelteile, die mindestens teilweise im Inneren des Bügelhandgriffs untergebracht sind.

Durch die Unterbringung von einem oder mehreren Koppelgliedern im Inneren des hohlen Bügelhandgriffs kann der Platzbedarf im Inneren des Gehäuses der Handwerkzeugmaschine und damit deren Baulänge verringert werden, wodurch wiederum der zur Handhabung der Handwerkzeugmaschine erforderliche Kraftaufwand verringert werden kann. Jedoch war eine solche Anordnung bisher nur bei solchen Handwerkzeugmaschinen möglich, bei denen am Bügelhandgriff kein Schalter vorgesehen war, da das Platzangebot im Inneren desselben nicht ausreichend war, um sowohl die Unterbringung eines nach innen ragenden Gehäuses des Schalters als auch von einem oder mehreren Koppelgliedern zu ermöglichen.

Ausgehend hiervon liegt der Erfindung die Aufgabe zugrunde, eine Lösung zu finden, die es gestattet, den Bügelhandgriff von Handwerkzeugmaschinen der eingangs genannten Art mit einem Schalter zu bestücken, ohne die Funktion eines im Bereich des Schalters angeordneten Koppelgliedes zu beeinträchtigen.

### Offenbarung der Erfindung

Diese Aufgabe wird erfindungsgemäß durch die Merkmale im Anspruch 1 gelöst. Indem man das Koppelglied im Bereich des Schalters mit einer Ausnehmung versieht, in die ein ins Innere des Bügelhandgriffs ragendes Schaltergehäuse des Schalters eintauchen kann, lässt sich der Schalter mit einfachen Mitteln ohne jegliche Beeinträchtigung der Funktion des Koppelgliedes am Handgriff anbringen.

Eine bevorzugte Ausgestaltung der Erfindung sieht vor, dass das Koppelglied auf einem Teil seiner Länge als seitlich offenes Hohlprofil ausgebildet ist, während der Rest des Koppelgliedes entweder als massives Bauteil oder als allseitig geschlossenes Hohlprofil ausgebildet sein kann, um dem Koppelglied eine hohe Biegesteifigkeit zu verleihen.

Vorzugsweise ist das Koppelglied mindestens auf einem Teil seiner Länge als rechteckiges Kastenprofil ausgebildet, dessen entgegengesetzte Seitenwangen zweckmäßig parallel zueinander und zu benachbarten Außenseiten des Schaltergehäuses ausgerichtet sind, während der Boden des Kastenprofils auf der vom Schaltergehäuse abgewandten Seite des Koppelgliedes angeordnet ist. Auf diese Weise kann das Schaltergehäuse weit in das Koppelglied eintauchen, das in seiner Längsrichtung trotz der Ausnehmung eine hohe Biegesteifigkeit besitzt und daher die Übertragung beträchtlicher Anpresskräfte aus dem Bügelhandgriff in das Gehäuse der Handwerkzeugmaschine gestattet.

Gemäß einer weiteren vorteilhaften Ausgestaltung der Erfindung ist der Schalter in der Nähe eines Schwenkgelenks des Koppelgliedes angeordnet, wo sich dieses innerhalb des Handgriffs abstützt und durch die Abstützung zusätzlich versteift ist und wo der Bewegungsweg des Koppelgliedes während einer Relativbewegung des Bügelhandgriffs in Bezug zur Handwerkzeugmaschine am geringsten ist, wodurch sich die Eintauchtiefe des Schaltergehäuses in die Ausnehmung und damit auch deren Tiefe verringern lässt.

Um für eine gute Abstützung des Koppelgliedes im Schwenklager zu sorgen, weist das Koppelglied vorteilhaft zwei fluchtende, zur Schwenkachse des Schwenklagers koaxiale Schwenkzapfen auf, die über die entgegengesetzten Seitenwangen des Kastenprofils überstehen und jeweils in gegenüberliegende Lageröffnungen des Bügelhandgriffs ragen.

Vorzugsweise ist der Schalter in eine Öffnung einer dem Gehäuse der Werkzeugmaschine zugewandten vorderen Begrenzungswand des Bügelhandgriffs eingesetzt und weist ein über den Jochteil des Bügelhandgriffs überstehendes, entgegen der Kraft einer Feder in Bezug zum Schaltergehäuse verschwenkbares Betätigungselement auf, das in eine Grifföffnung zwischen dem Bügelhandgriff und dem Gehäuse ragt.

### Kurze Beschreibung der Zeichnungen

Im folgenden wird die Erfindung anhand eines in der Zeichnung dargestellten Ausführungsbeispiels näher erläutert. Es zeigen:
Fig. 1: eine vereinfachte schematische Seitenansicht einer Handwerkzeugmaschine;
Fig. 2: eine teilweise geschnittene vergrößerte Seitenansicht eines hinteren Griffbereichs der Handwerkzeugmaschine aus Fig. 1 bei unbelastetem Handgriff;
Fig. 3: eine vergrößerte Schnittansicht entlang der Linie III-III der Fig. 2.

### Ausführungsform der Erfindung

Die in Fig. 1 schematisch dargestellte Handwerkzeugmaschine 2 in Form eines Bohrhammers oder eines Schlaghammers besteht im Wesentlichen aus einem Gehäuse 4, einem Werkzeughalter 6 zur Aufnahme eines Werkzeugs 8, sowie einer vom Gehäuse 4 umschlossenen Antriebseinrichtung (nicht dargestellt) zum drehenden und schlagenden Antreiben des in den Werkzeughalter 6 eingesetzten Werkzeugs 8.

Die Antriebseinrichtung besteht in bekannter Weise aus einem elektrischen Antriebsmotor, der den Werkzeughalter 6 über ein Untersetzungs- bzw. Schaltgetriebe drehend antreibt, sowie einem ebenfalls vom Antriebsmotor angetriebenen Schlagwerk, mit dem das Werkzeug 8 im Werkzeughalter 6 mit einer in einer Arbeitsrichtung A der Werkzeugmaschine 2 wirkenden Schlagkraft beaufschlagt werden kann.

Das Gehäuse 4 ist an seinem vom Werkzeughalter 6 abgewandten Stirnende mit einem Bügelhandgriff 10 versehen, der zusammen mit einem in der Nähe des Werkzeughalters 6 bei 12 lösbar am Gehäuse 4 angebrachten Zusatzhandgriff 14 zum Ergreifen und Halten der Werkzeugmaschine 2 dient. Der Bügelhandgriff 10 umschließt zusammen mit dem Gehäuse 4 eine Grifföffnung 16 für eine Hand eines Bedieners und erleichtert besonders im senkrechten Betrieb, das heißt bei vertikaler Arbeitsrichtung A und nach unten gerichtetem Werkzeug 8, das Festhalten und Führen der Werkzeugmaschine 2, während der Zusatzhandgriff 14 bevorzugt bei horizontal ausgerichteter oder flach geneigter Arbeitsrichtung A zum Einsatz kommt.

Auf seiner der Grifföffnung 16 zugewandten Seite ist der Bügelhandgriff 10 mit einem Schalter 18 versehen, mit dem sich die Handwerkzeugmaschine 2 ein- und ausschalten lässt, ohne dabei den Handgriff 10 loszulassen.

Wie am besten in Fig. 2 dargestellt, weist das Gehäuse 4 zwei parallele, nach hinten zu über das hintere Stirnende des Gehäuses 4 überstehende Fortsätze 20, 22 auf, die starr mit dem Gehäuse 4 verbunden sind und ins hohle Innere des Bügelhandgriffs 10 ragen.

Der Bügelhandgriff 10 besteht im Wesentlichen aus einem zur Arbeitsrichtung A der Handwerkzeugmaschine 2 senkrechten hohlen Jochteil 24, der zum Gebrauch der Handwerkzeugmaschine 2 vom Benutzer mit einer Hand ergriffen wird, sowie zwei zur Arbeitsrichtung A der Handwerkzeugmaschine 2 parallelen hohlen Schenkelteilen 26, 28, die an ihren zum Gehäuse 4 benachbarten Stirnenden offen sind, so dass die Fortsätze 20, 22 des Gehäuses 4 in die Schenkelteile 26, 28 eintauchen können.

Um zu vermeiden, dass zum Beispiel vom Schlagwerk der Werkzeugmaschine 2 hervorgerufene Vibrationen des Gehäuses 4 auf den Bügelhandgriff 10 übertragen werden, was vom Bediener nicht nur als unangenehm empfunden wird, sondern bei längerer Exposition auch Gesundheitsschäden zur Folgen haben kann, tauchen die beiden Fortsätze 20, 22 des Gehäuses 4 mit großem seitlichem Spiel S in die hohlen Schenkelteile 26, 28 des Bügelhandgriffs 10 ein. Außerdem stützt sich der Bügelhandgriff 10 nicht direkt auf den Fortsätzen 20, 22 oder auf dem Gehäuse 4 ab, sondern über eine Schraubendruckfeder 30, die für eine Schwingungsentkopplung zwischen dem Bügelhandgriff 10 und dem Gehäuse 4 sorgt.

Um ein Verkanten oder Verkippen des derart vom Gehäuse 4 entkoppelten Bügelhandgriffs 10 zu vermeiden, wenn beim Arbeiten mit der Handwerkzeugmaschine 2 in Arbeitsrichtung A eine Andruckkraft auf den Bügelhandgriff 10 aufgebracht wird und diese Andruckkraft entweder nicht ganz parallel zur Arbeitsrichtung A oder einseitig auf einer Seite einer Längsmittelebene 32 (Fig. 1) der Handwerkzeugmaschine 2 auf den Bügelhandgriff 10 aufgebracht wird, werden die Bewegungen der beiden hohlen Schenkelteile 26, 28 entlang der Fortsätze 20, 22 mit Hilfe zweier Koppelglieder 34, 36 synchronisiert.

Die beiden langgestreckten Koppelglieder 34, 36 sind im hohlen Inneren des Jochteils 24 des Bügelhandgriffs 10 untergebracht, wobei sie allgemein quer zur Arbeitsrichtung A und der Längsmittelebene 32 der Handwerkzeugmaschine 2 ausgerichtet sind. Jedes der beiden Koppelglieder 34, 36 ist als zweiarmiger Hebel ausgebildet, der in der Nähe seiner Mitte in einem Schwenkgelenk 38 bzw. 40 gelagert ist, so dass er in Bezug zum Bügelhandgriff 10 verschwenkbar ist. Das von der Längsmittelebene 32 weg nach außen weisende Stirnende jedes Koppelgliedes 34, 36 ist über ein Schwenkgelenk 42 bzw. 44 am freien Ende des benachbarten Fortsatzes 20 bzw. 22 angelenkt, während die entgegengesetzten inneren Stirnenden der Koppelglieder 34, 36 ein Gabelgelenk 46 bilden. Zur Bildung des Gabelgelenks 46 ist das Stirnende des einen Koppelgliedes 34 als Gabel 48 ausgebildet, in die eine kugelige Verdickung 50 am Stirnende des anderen Koppelgliedes 36 beweglich eingreift. Das Gabelgelenk 46 ermöglicht eine gewisse Längsverschiebung der beiden Koppelglieder 34, 36 in Bezug zueinander, wenn diese bei einer Relativbewegung zwischen dem Bügelhandgriff 10 und dem Gehäuse 4 um die Schwenkachsen der Schwenkgelenke 38 und 40 verschwenkt werden.

Während das Koppelglied 36 als massive Koppelstange ausgebildet ist, die nicht nur an ihrem inneren Stirnende sondern zur Ausbildung der Schwenkgelenke 40, 44 auch in der Mitte und am äußeren Stirnende mit einer Verdickung versehen ist, ist das Koppelglied 34 auf einem Teil seiner Länge zwischen seinem äußeren, am Fortsatz 20 angelenkten Stirnende und seinem inneren, gabelförmig ausgebildeten Stirnende als einseitig offenes hohles Kastenprofil mit zwei parallelen Seitenwangen 54 und einem dazu senkrechten Boden 56 ausgebildet, wie in Fig. 3 dargestellt. Darüber hinaus umfasst das Schwenkgelenk 40 einen ins hohle Innere des Bügelhandgriffs 10 ragenden Vorsprung 51 einer dem Gehäuse 4 zugewandten vorderen Begrenzungswand 52 des Jochteils 24, während das Schwenkgelenk 38 des Koppelgliedes 34 zwei einander gegenüberliegende fluchtende zylindrische Lageröffnungen 62 in entgegengesetzten Begrenzungswandteilen des Bügelhandgriffs 10 sowie zwei nach außen über die Seitenwangen 54 überstehende Lagerzapfen 60 umfasst, die in die Lageröffnungen 62 ragen.

Die beiden Seitenwangen 54 und der Boden 56 begrenzen eine im Querschnitt rechteckige, zur vorderen Begrenzungswand 52 des Jochteils 24 hin offene Ausnehmung 58, die das nach innen über die Begrenzungswand 52 überstehende Schaltergehäuse 64 des Schalters 18 in einer solchen Weise aufnimmt, dass die Schwenkbewegung des Koppelgliedes 34 durch den Schalter 18 nicht behindert wird. Dazu erstreckt sich die Ausnehmung 58 vom Schwenkgelenk 38, dessen Schwenkachse 66 das Schaltergehäuse 64 durchsetzt, nach beiden Seiten etwas über die entgegengesetzten Stirnseiten des Schaltergehäuses 64 hinaus.

Um den Schalter 18 derart am Bügelhandgriff 10 zu befestigen, dass sein Schaltergehäuse 64 ins hohle Innere des Jochteils 24 bzw. in die Ausnehmung 58 des Koppelgliedes 34 ragt und ein in Bezug zum Schaltergehäuse 64 kipp- oder schwenkbares Betätigungselement 68 des Schalters 18 nach außen über die Begrenzungswand 52 in die Grifföffnung 16 hinein übersteht, weist das Schaltergehäuse 64 an seiner zum Betätigungselement 68 benachbarten Seite eine Abdeckplatte 70 auf, deren äußerer Rand über die Längsseiten und die Stirnseiten des Gehäuses 64 übersteht und bei der Montage des Schalters 18 im Bügelhandgriff 10 in eine komplementäre Ausnehmung 72 eingesetzt wird, die in einem Rand einer zur Aufnahme des Schalters 18 dienenden Öffnung 74 in der Begrenzungswand 52 ausgespart ist.

Um die Montage der Koppelglieder 34, 36 und des Schalters 18 im Bügelgriff 10 zu ermöglichen, besteht dieser aus zwei spiegelbildlichen Halbschalen 76, 78, die nach dem Einsetzen der Koppelglieder 34, 36 und des Schalters 18 in eine der beiden Halbschalen 76, 78 zusammengefügt und dann entlang einer Mittelebebene 80 des Bügelhandgriffs 10 miteinander verschweißt werden, wie in Fig. 3 dargestellt.

Die Erfindung ist in analoger Weise auch bei einer Handwerkzeugmaschine einsetzbar, deren Bügelhandgriff wie derjenige der Handwerkzeugmaschine aus Abbildung 2 der DE 101 38 123 A1 nur ein teilweise in den Handgriff ragendes Koppelglied aufweist.

## Patentansprüche

1. Handwerkzeugmashine (2), insbesondere Bohr- und/oder Schlaghammer, umfassend ein Gehäuse (4) und einen mindestens teilweise hohlen U-förmigen Bügelhandgriff (10) mit einem Jochteil (24) und zwei parallelen Schenkelteilen (26, 28), der zur Vibrationsdämpfung in Bezug zum Gehäuse (10) beweglich und federnd abgestützt ist, sowie mindestens ein Koppelglied (34, 36) zur Synchronisierung von Bewegungen der beiden Schenkelteile (26, 28), das ganz oder teilweise im inneren des Bügelhandgriffs (10) untergebracht ist, wobei der Bügelhandgriff (10) in der Nähe des Koppelgliedes (34) mit einem Schalter (18) versehen ist, und dass das Koppelglied (34) eine Ausnehmung (58) zur Aufnahme eines ins Innere des Bügelhandgriffs (10) ragenden Schaltergehäuses (64) des Schalters (18) aufweist.

2. Handwerkzeugmaschine nach Anspruch 1, **dadurch gekennzeichnet, dass** das Koppelglied (34) mindestens auf einem Teil seiner Länge als seitlich offenes Hohlprofil ausgebildet ist.

3. Handwerkzeugmaschine nach Anspruch 1 oder 2, **dadurch gekennzeichnet, dass** das Koppelglied (34) mindestens auf einem Teil seiner Länge als rechteckiges Kastenprofil (54, 56) ausgebildet ist.

4. Handwerkzeugmaschine nach Anspruch 3, **dadurch gekennzeichnet, dass** gegenüberliegende Seiten des Schaltergehäuses (58) parallel zueinander und parallel zu zwei entgegengesetzten Seitenwangen (54) des Kastenprofils (54, 56) ausgerichtet sind.

5. Handwerkzeugmaschine nach einem der vorangehenden Ansprüche, **dadurch gekennzeichnet, dass** der Schalter (18) in der Nähe eines Schwenkgelenks (38) des Koppelgliedes (34) angeordnet ist.

6. Handwerkzeugmaschine nach einem der vorangehenden Ansprüche, **dadurch gekennzeichnet, dass** der Schalter (18) in eine Öffnung (74) einer Begrenzungswand (52) des Bügelhandgriffs (10) eingesetzt ist.

7. Handwerkzeugmaschine nach Anspruch 6, **dadurch gekennzeichnet, dass** der Schalter (18) in eine Öffnung (74) in einer dem Gehäuse (4) der Werkzeugmaschine (2) zugewandten vorderen Begrenzungswand (52) des Bügelhandgriffs (10) eingesetzt ist.

8. Handwerkzeugmaschine nach Anspruch 7, **dadurch gekennzeichnet, dass** ein Betätigungselement (68) des Schalters (18) in eine vom Bügelhandgriff (10) und vom Gehäuse (4) begrenzte Grifföffnung (16) ragt.

9. Handwerkzeugmaschine nach einem der Ansprüche 5 bis 8, **dadurch gekennzeichnet, dass** das Schwenkgelenk (38) zwei fluchtende zylindrische Lageröffnungen (62) in Begrenzungswandteilen des Bügelhandgriffs (10) und zwei nach entgegengesetzten Seiten über das Koppelglied (34) überstehende, in die Lageröffnungen (62) eingreifende Schwenkzapfen (60) umfasst.

10. Handwerkzeugmaschine nach einem der Ansprüche 5 bis 9, **dadurch gekennzeichnet, dass** das Schwenkgelenk (38) eine das Schaltergehäuse (64) durchsetzende Schwenkachse (66) aufweist.

## Claims

1. Portable power tool (2), in particular a rotary and/or percussion hammer, comprising a housing (4) and an at least partly hollow U-shaped bow-type handle (10) having a yoke part (24) and two parallel leg parts (26, 28), said bow-type handle (10) being movably and elastically supported with respect to the housing (10) in order to dampen vibrations, and comprising at least one coupling element (34, 36) for synchronizing movements of the two leg parts (26, 28), said coupling element (34, 36) being accommodated entirely or partly in the interior of the bow-type handle (10), wherein the bow-type handle (10) is provided with a switch (18) in the vicinity of the coupling element (34), **characterized in that** the coupling element (34) has a recess (58) for accommodating a switch housing (64), projecting into the interior of the bow-type handle (10), of the switch (18).

2. Portable power tool according to Claim 1, **characterized in that** the coupling element (34) is designed as a laterally open hollow section at least over part of its length.

3. Portable power tool according to Claim 1 or 2, **characterized in that** the coupling element (34) is designed as a rectangular box section (54, 56) at least over part of its length.

4. Portable power tool according to Claim 3, **characterized in that** opposite sides of the switch housing (58) are oriented parallel to one another and parallel to two opposite side cheeks (54) of the box section (54, 56).

5. Portable power tool according to one of the preceding claims, **characterized in that** the switch (18) is arranged in the vicinity of a pivot joint (38) of the coupling element (34).

6. Portable power tool according to one of the preceding claims, **characterized in that** the switch (18) is inserted into an opening (74) in a boundary wall (52) of the bow-type handle (10).

7. Portable power tool according to Claim 6, **characterized in that** the switch (18) is inserted into an opening (74) in a front boundary wall (52), facing the housing (4) of the power tool (2), of the bow-type handle (10).

8. Portable power tool according to Claim 7, **characterized in that** an actuating element (68) of the switch (18) projects into a handle opening (16) defined by the bow-type handle (10) and by the housing (4).

9. Portable power tool according to one of Claims 5 to 8, **characterized in that** the pivot joint (38) comprises two aligned cylindrical bearing openings (62) in boundary wall parts of the bow-type handle (10) and two pivot pins (60) projecting beyond the coupling element (34) on opposite sides and engaging in the bearing openings (62).

10. Portable power tool according to one of Claims 5 to 9, **characterized in that** the pivot joint (38) has a pivot axis (66) passing through the switch housing (64).

## Revendications

1. Machine-outil à main (2), notamment marteau perforateur et/ou percuteur, comprenant un boîtier (4) et une poignée à anse (10) au moins partiellement creuse en forme de U, avec une partie d'âme (24) et deux parties de branches parallèles (26, 28), qui est supportée de manière mobile et élastique pour l'amortissement des vibrations par rapport au boîtier (10), et au moins un organe d'accouplement (34, 36) pour la synchronisation des mouvements des deux parties de branche (26, 28), qui est monté complètement ou partiellement à l'intérieur de la poignée à anse (10), la poignée à anse (10) étant pourvue à proximité de l'organe d'accouplement (34) d'un commutateur (18), **caractérisée en ce que** l'organe d'accouplement (34) présente un évidement (58) pour recevoir un boîtier de commutateur (64) du commutateur (18) saillant à l'intérieur de la poignée à anse (10).

2. Machine-outil à main selon la revendication 1, **caractérisée en ce que** l'organe d'accouplement (34) est réalisé au moins sur une partie de sa longueur sous forme de profilé creux ouvert latéralement.

3. Machine-outil à main selon la revendication 1 ou 2, **caractérisée en ce que** l'organe d'accouplement (34) est réalisé au moins sur une partie de sa longueur sous forme de profilé rectangulaire en forme de caisson (54, 56).

4. Machine-outil à main selon la revendication 3, **caractérisée en ce que** des côtés opposés du boîtier de commutateur (58) sont orientés parallèlement l'un à l'autre et parallèlement à deux parois latérales opposées (54) du profilé en forme de caisson (54, 56).

5. Machine-outil à main selon l'une quelconque des revendications précédentes, **caractérisée en ce que** le commutateur (18) est disposé à proximité d'une articulation pivotante (38) de l'organe d'accouplement (34).

6. Machine-outil à main selon l'une quelconque des revendications précédentes, **caractérisée en ce que** le commutateur (18) est inséré dans une ouverture (74) d'une paroi de limitation (52) de la poignée à anse (10).

7. Machine-outil à main selon la revendication 6, **caractérisée en ce que** le commutateur (18) est inséré dans une ouverture (74) dans une paroi de limitation avant (52) de la poignée à anse (10), tournée vers le boîtier (4) de la machine-outil (2).

8. Machine-outil à main selon la revendication 7, **caractérisée en ce qu'**un élément de commande (68) du commutateur (18) pénètre dans une ouverture d'engagement (16) limitée par la poignée à anse (10) et par le boîtier (4).

9. Machine-outil à main selon l'une quelconque des revendications 5 à 8, **caractérisée en ce que** l'articulation pivotante (38) comprend deux ouvertures de palier cylindriques alignées (62) dans des parties de paroi de limitation de la poignée à anse (10), et deux tourillons pivotants (60) venant en prise dans les ouvertures de palier (62), dépassant vers des côtés opposés au-dessus de l'organe d'accouplement (34).

10. Machine-outil à main selon l'une quelconque des revendications 5 à 9, **caractérisée en ce que** l'articulation pivotante (38) présente un axe de pivotement (66) traversant le boîtier de commutateur (64).
